# EUROPÄISCHE PATENTSCHRIFT

(11) **EP 0 559 085 B1**
(45) Veröffentlichungstag und Bekanntmachung des Hinweises auf die Patenterteilung: **19.07.1995**
(21) Anmeldenummer: 93103025.8
(22) Anmeldetag: 26.02.1993
(51) Int. Cl.: E03F 5/04, E04D 13/04

(54) **Boden- oder Terrassenablauf**
Drain for floor or terrace
Bouche d'écoulement pour sol ou terrasse

(30) Priorität: 02.03.1992 DE 4206512
(43) Veröffentlichungstag der Anmeldung: 08.09.1993
(73) Patentinhaber: Kessel, Bernhard, D-85101 Lenting (DE)
(72) Erfinder: Kessel, Bernhard, D-85101 Lenting (DE)
(74) Vertreter: Sasse, Volker, Dipl.-Ing.

(56) Entgegenhaltungen:
- DE-A- 3 020 634
- DE-A- 3 907 832

## Beschreibung

Die Erfindung betrifft einen Boden- oder Terrassenablauf nach dem Oberbegriff von Anspruch 1.

Bei einem Ablauf gemäß DE-A1-3 907 832 ist bei einer ersten Ausführungsform die Aufnahmevertiefung des Abdeckringes exzentrisch zur Mittelachse des Abdeckringes, so daß sich die Mitte des Rostrahmens entlang eines Kreises mit dem Radius der Exzentrizität um die Mittelachse des Abdeckringes bewegen läßt. Wird an den in den Boden eingebauten Ablauf ein Bodenbelag aus Platten oder Fliesen herangeführt, dann kann der Rostrahmen nur dann genau in eine Ecke zwischen den Fliesenrändern eingefügt werden, wenn die Fliesenränder den Bewegungskreis der Mitte des Rostrahmens mit einem Abstand tangieren, der der halben Breite des Rostrahmens exakt entspricht. Deshalb ist bei einer zweiten Ausführungsform zusätzlich auch die Mitte des Rostrahmens relativ zur Mittelachse des Rohrstutzens um die gleiche Exzentrizität versetzt, so daß die Mitte des Rostrahmens innerhalb der gesamten Fläche des vorgenannten Bewegungskreises verlagerbar ist. Infolge der beiden Exzentrizitäten ist ein hoher formentechnischer Aufwand bei der Herstellung der Komponenten des Ablaufes erforderlich. Ferner ist die Manipulation bei der genauen Einstellung der Mitte des Rostrahmens mühsam, weil zwei Drehkörper relativ zueinander verdreht werden müssen, von denen der untere nur schlecht zugänglich und ungünstig zu ergreifen ist und da wegen der notwendigen Passung zwischen den einzelnen Komponenten relativ hohe Drehwiderstände zu überwinden sind. Da ferner jede zur Einstellung der Mitte des Rostrahmens vorgenommene Verdrehung des Rostrahmens wiederum die Ausrichtung der Rostrahmenumfangsränder relativ zu den Fliesenrändern bzw. Fugen verändert, muß laufend durch relative Drehbewegungen nachkorrigiert werden. Es ist deshalb zu befürchten, daß der Bodenleger seine Bemühungen zum korrekten Einstellen der Mitte des Rostrahmens bald aufgibt und nur eine Grobeinstellung vornimmt, ehe er die Feineinpassung des Rostrahmens mittels am Einbauort hergestellter Zwischenstreifen der Bodenplatten bzw. Fliesen durchführt. Der Erfindung liegt die Aufgabe zugrunde, einen Terrassen- oder Bodenablauf der eingangs genannten Art dahingehend zu verbessern, daß er mit formentechnisch geringerem Aufwand herstellbar und bei der Feinanpassung des Rostrahmens erheblich einfacher zu handhaben ist.

Die gestellte Aufgabe wird erfindungsgemäß mit den kennzeichnenden Merkmalen des Anspruchs 1 gelöst.

Bei dieser Ausbildung ist für die Feineinpassung des Rostrahmens nur mehr eine Drehbewegung mit einer einfach durchzuführenden Querverschiebung des Rostrahmens zu überlagern. Der Ablauf zeichnet sich auch durch einen deutlich verringerten formentechnischen Aufwand bei seiner Herstellung aus, da keine exzentrischen Zylinder gebraucht werden. Die Bewegungskräfte bei der Feineinpassung sind moderat, da die Querverschiebung unabhängig von der Verdrehbewegung abläuft. Günstig ist ferner, daß die korrekte Position des Rostrahmens mit kleinen Bewegungen deshalb rasch erreichbar ist. Außerdem führt eine Drehbewegung des Rostrahmens, wie sie zur Anpassung des Rostrahmenumrisses an die Ränder der Bodenplatten oder der Fliesen notwendig ist, zu keiner Verlagerung der Mitte des Rostrahmens mehr.

Bei einer baulich und formentechnisch einfachen Ausführungsform gemäß Anspruch 2 wird die Mitte des Rostrahmens aus einer exakt zentrischen Lage durch die Querverschiebung entlang der Schiebebahn nur zu einer Seite der Mittelachse des Abdeckringes verlagert. Es wird nur eine verhältnismäßig kurze Schiebebahn benötigt, weil die Verlagerung der Mitte des Rostrahmens in Drehrichtung um die Mittelachse des Abdeckringes durch die Drehbewegung des Abdeckringes selbst eingestellt wird.

Für die Praxis hat sich das aus Anspruch 3 entnehmbare Maß als ausreichend bewährt, mit dem die in den meisten Einbaufällen auftretenden Fugen- oder Randlagen von Fliesen oder Bodenplatten so abdeckbar sind, daß der Rostrahmen genau in den Winkel zumindest zweier unter 90° aneinander stoßender Fliesen- oder Bodenplattenränder einpaßbar ist.

Ein fester Sitz, eine sauber geführte Bewegung und eine gefällige Sichtseite des Ablaufes werden bei der Ausführungsform gemäß Anspruch 4 erreicht. Die Fassung stellt auch eine bauliche Trennung zwischen dem Drehbereich des Rohrstutzens des Rostrahmens und dem Abdeckring her, so daß eine strenge Passung oder ein ggf. höherer Drehwiderstand jeweils einer der genannten Komponenten leicht überwunden werden kann.

Ein gefälliges Aussehen bzw. eine im Hinblick auf das Verlegen von Fliesen oder Bodenplatten günstige Oberfläche wird bei der Ausführungsform gemäß Anspruch 5 gewährleistet. Außerdem ergibt sich eine geringe Bauhöhe der oberen Komponenten des Ablaufes.

Eine formentechnisch einfach beherrschbare, leicht montierbare und einfach zu handhabende Ausführungsform geht ferner aus Anspruch 6 hervor.

Die Montage der Fassung im Abdeckring ist bei der Ausführungsform gemäß Anspruch 7 einfach. Außerdem ist sichergestellt, daß die Fassung nicht ungewollt aus dem Abdeckring herausgenommen werden kann.

Wichtig ist ferner die Ausführungsform von Anspruch 8, weil der Oberseitenflansch die Öffnung stets abdeckt, so daß kein Estrichmaterial oder kein Bindematerial für Fliesen- oder Bodenplatten ins Innere des Ablaufes gelangt.

Montagetechnisch ist ferner die Ausführungsform von Anspruch 9 zweckmäßig, weil der Rohrstutzen nur in die Fassung eingesteckt zu werden braucht.

Damit der Rohrstutzen mit dem Rostrahmen nicht verlorengehen kann bzw. nicht aus Versehen vollständig herausgezogen wird, ist die Ausführungsform gemäß Anspruch 10 zweckmäßig. Die Verrastung ist ferner leicht zu montieren.

Um den Rostrahmen genau in die richtige Lage bringen zu können bzw. unvorhersehbare Höhenunterschiede bei dickeren oder dünneren Fliesen bzw. Bodenplatten ausgleichen zu können, ist die Ausführungsform von Anspruch 11 zweckmäßig.

Schließlich ist die Handhabung und der Sitz des Rohrstutzens beim Feineinpassen gemäß Anspruch 12 perfektioniert. Die Leckkanäle ermöglichen es ferner, daß am Rand des Rostrahmens vorbeileckende Flüssigkeit auf direktem Weg in den Ablauf geführt wird.

Anhand der Zeichnung wird eine Ausführungsform des Erfindungsgegenstandes erläutert.

Es zeigt:
- Figur 1: einen Vertikalschnitt eines Ablaufs,
- Figur 2: eine zugehörige Draufsicht, jeweils in einer ersten Einbaulage,
- Figur 3: einen Vertikalschnitt desselben Ablaufs in einer zweiten Einbaulage,
- Figur 4: die Hälfte der zugehörigen Draufsicht und
- Figur 5: einen Vertikalschnitt in einer um 90° gedrehten Ebene V-V in Figur 3, wobei der Rostrahmen um 45° verdreht ist.

Ein Terrassen- oder Bodenablauf A mit den Figuren 1 bis 5 besteht aus einem in eine vorbereitete Öffnung im Boden B eingebauten Ablaufkörper K, einem oben eingesetzten Abdeckring R, einer Fassung G, wobei im Abdeckring R eine Schiebeführung S für die Fassung G vorgesehen ist, einem Rostrahmen T und einem Rost C.

Der Ablaufkörper K wird mit einem obenliegenden Kragen 1 so in eine Vertiefung im Boden B eingebaut, daß der Kragen 1 entweder bündig oder geringfügig tieferliegt. Dann wird eine Estrichschicht oder eine Isolierschicht G bis über den Rand des Kragens 1 nach innen reichend verlegt, ehe eine Bodenbedeckung in Form von Bodenplatten oder Fliesen F mit einer Bindemittelschicht aufgebracht und schlüssig bis an den Rostrahmen T hinverlegt wird.

Der Ablaufkörper K weist im Anschluß an den Kragen 1 einen Einlauftrichter 2 zu einem nach unten führenden Ablaufstutzen 3 mit einer Nennweite W auf. Die Mittelachse des Ablaufstutzens 3 ist mit 4 bezeichnet. Im Kragen 1 ist eine zylindrische und zur Mittelachse 4 konzentrische Aufnahmevertiefung 5 eingeformt, in der der Abdeckring R drehbar und derart sitzt, daß er mit seiner Oberseite 7 in etwa bündig mit der Oberseite des Kragens 1 ist. Die Schiebebahn S im Abdeckring R verläuft quer zur Mittelachse 4. Der Abdeckring R weist unterhalb der Schiebebahn S eine durchgehende Öffnung 9 auf, die von einer nach unten hängenden Wand 8 begrenzt wird. In die Aufnahmevertiefung 5 faßt mit einem Drehsitz eine herabhängende Außenwand 6 des Abdeckringes R. Die Schiebebahn S, die gegenüber der Oberseite 7 versenkt angeordnet ist, wird von Seitenwänden 10 und einem ebenen Boden 11 begrenzt. Die Schiebebahn S ist in Figur 1 nach links zum Kragen 1 hin offen.

In der Schiebebahn S wird die Fassung G geradlinig geführt. Die Fassung G besitzt einen Oberseitenflansch 12, der in etwa bündig mit der Oberseite 7 liegt und eine Kreisöffnung 14 umfaßt, die durch eine herabhängende Wand 13 begrenzt wird. Die untere Kante der Innenwand 8 ist bei 20' (Figur 3 und Figur 5) entlang zweier Längsbereiche nach oben gezogen, um die Fassung G mit zwei einwärts federnden Rastzungen 21 (Figur 5) einrasten und gegen ein Herausheben nach oben festlegen zu können. Die herabhängende Wand 13 der Fassung G ist mit den Rastnasen 21 bestückt, die hinter die Ränder 20' eingerastet sind (Figur 5). Die Schiebebahn S hat in einer Draufsicht zwei zueinander parallele, gerade Seiten 23 (Figur 2), die durch bogenförmige Seiten 24 miteinander verbunden sind. Der Oberseitenflansch 12 der Fassung G hat die gleiche Form mit geraden Seiten 27 und diese verbindenden, bogenförmigen Seiten 26. Die Länge des Oberseitenflansches 12 ist in Verschieberichtung zwischen den Seiten 26 kürzer als die entsprechende Länge zwischen den Seiten 24 der Schiebebahn S. Der Oberseitenflansch 12 paßt in Querrichtung genau in die Schiebebahn S.

Die Fassung G besitzt eine zentrische Kreisöffnung 14, die von einer herabhängenden Wand 13 umfaßt wird, die mit einem hinterschnittenen Rand 20 endet, der in einem Abstand oberhalb des Bodens der Aufnahmevertiefung 5 liegt. Der Rostrahmen T weist oben den eigentlichen, als Rechteck oder Quadrat ausgebildeten Rostrahmen 17 auf, dessen geometrische Mitte mit der mit 22 bezeichneten Mittelachse eines den eigentlichen Rostrahmen 17 über eine Auflageschulter 16 nach unten fortsetzenden Rohrstutzens 15 liegt. An der Außenwand des Rohrstutzens 15 sind in Umfangsrichtung verteilt mehrere vertikale Rippen 18 angeformt, die innen in der Kreisöffnung 14 mit Reibschluß anliegen. Am unteren Ende des Rohrstutzens 15 sind in Umfangsrichtung verteilt mehrere nach innen federnde Rastzungen 19 vorgesehen, die hinter den Rand 20 greifen. Der Rostrahmen T läßt sich um seine Mittelachse 22 in der Kreisöffnung 14 beliebig verdrehen und zusätzlich bis zum Anschlag der Rastzungen 19 am Rand 20 nach oben aus der Fassung G herausziehen (Figur 1 T').

Die in Verschieberichtung der Fassung G in der Schiebebahn S gesehene Weite der Öffnung 9 ist um ein Maß X größer als der Außendurchmesser der Innenwand 13. Die Öffnung 9 ist ferner so positioniert, daß die Fassung G aus der in Figur 1 gezeigten, zentrischen Lage, in der die Mittelachse 4 mit der Mittelachse 22 zusammenfällt, in Figur 1 nach links bis in die in Figur 3 gezeigte Endlage stufenlos verschiebbar ist. Es ist allerdings auch möglich, die Öffnung 9 noch weiter auszubilden, so daß die Fassung G aus der zentrischen Lage nach beiden Seiten linear verschiebbar ist. Der Rost C ist herausnehmbar in den Rostrahmen 17 eingesetzt.

Gemäß Figur 2 haben die freien Ränder F₁ und F₂ der Bodenplatten oder Fliesen F eine Lage, bei der der Außenumriß des eigentlichen Rostrahmens 17 genau in den gebildeten Winkel der Ränder F₁, F₂ paßt, wenn die Fassung G in ihrer in Figur 1 gezeigten, rechten und zentrischen Schiebestellung ist. Läge der Rand F₁ in Figur 2 weiter links, dann müßte die Fassung G in der Schiebebahn S entsprechend nach links verschoben werden. Wäre auch der Rand F₂ in Figur 2 weiter nach oben gerückt, dann müßte zusätzlich auch der Abdeckring R so weit verdreht werden, daß der Rostrahmen 17 wieder genau in den Winkel der beiden Ränder F₁ paßt und ohne Verwendung von Zwischenstreifen ein sauberer Anschluß bzw. eine saubere Verfugung durchführbar ist.

Bei der in Figur 3 und 4 gezeigten Einbaulage des Ablaufs A liegen die Ränder F₁ und F₂ der Bodenplatten oder Fliesen F anders, so daß die Fassung G in der Schiebebahn S bis in ihre linke Endstellung verschoben werden mußte, so daß der Rostrahmen wieder genau in den Winkel der beiden Ränder F₁, F₂ paßt. Sollte der Rand F₁ in Figur 4 weiter von der Mittelachse 4 des Ablaufstutzens entfernt oder weniger weit davon entfernt liegen, dann ist der Abdeckring R entsprechend zu verdrehen, damit der eigentliche Rostrahmen 17 wieder genau in den Winkel zwischen den Rändern F₁, F₂ paßt.

Aus Figur 5 ist bei gegenüber Figur 3 um 45° verdrehtem Rostrahmen 17 zu erkennen, wie die Rastzungen 21 der Fassung G hinter die Ränder 20' der Innenwand 8 des Abdeckringes R greifen und die Fassung G in der Schiebebahn S zwischen den Rändern 10 und auf dem Boden 11 verschiebbar haltern.

Beim Einbau des Ablaufes A wird zunächst der Ablaufkörper K im Boden festgelegt. Dann wird in den Kragen 1 ein Sicherungsring 28 eingebracht, der ggfs. die Sperrschicht E abdichtend einklemmt und auch den vorher eingesetzten Abdeckring R gegen ein Ausheben festlegt. Wird als Estrich E eine aushärtende Dichtmasse benutzt, dann wird diese dünnschichtig über den Flansch 1 bis zum Rand der Aufnahmevertiefung 5 aufgebracht. Nachdem die Dichtmasse ausgehärtet ist, wird der Abdeckring R mit der verschiebbaren Fassung G eingesetzt und mit dem aufgesetzten Sicherungsring 28 lagegesichert, wobei der Sicherungsring 28 gleichzeitig die Dichtmasse klemmend festlegt. Beim Verlegen der Bodenplatten oder Fliesen F läßt sich dann der Rostrahmen T beliebig verdrehen, mit der Fassung G in der Schiebebahn S verschieben und auch zusätzlich durch Verdrehen des Abdeckringes R verstellen.

## Patentansprüche

1. Boden- oder Terrassenablauf (A), mit einem im Boden (B) festlegbaren, aus einem Kragen (1) mit einer zylindrischen Aufnahmevertiefung (5) und einem Ablaufstutzen bestehenden Ablaufkörper (K), mit einem in die Aufnahmevertiefung drehbar einsetzbaren Abdeckring (R), und mit einem in den Abdeckring (R) mit einem Rohrstutzen (15) drehbar einsetzbaren Rostrahmen (17) mit rechteckigem oder quadratischem Außenumriß, wobei der Außenumriß des Rostrahmens (17) relativ zur Achse (4) der Aufnahmevertiefung (5) querverstellbar ist, dadurch gekennzeichnet, daß der Rostrahmen (17) mit seinem Rohrstutzen (15) in einer im Abdeckring (R) horizontal verlaufenden, geradlinigen Schiebebahn (S) verschiebbar gehalten ist.

2. Ablauf nach Anspruch 1, dadurch gekennzeichnet, daß die Mitte des Umrisses des Rostrahmens (17) in der Mittelachse (22) des Rohrstutzens (15) liegt, und daß die Schiebebahn (S) im Abdeckring (R) derart ausgebildet und angeordnet ist, daß die Mitte zwischen einer zentrischen Lage bezüglich der Mittelachse (4) des Abdeckrings (R) und einer exzentrischen Lage zu einer Seite der Mittelachse (4) des Abdeckrings (R) begrenzt verschiebbar ist.

3. Ablauf nach Anspruch 2, dadurch gekennzeichnet, daß der Rostrahmen (17) um ein in etwa 20 % der Nennweite (W) des Ablaufstutzens (3) des Ablaufkörpers (K) betragendes Maß (X) querverschiebbar ist.

4. Ablauf nach den Ansprüchen 1 und 2, dadurch gekennzeichnet, daß der Rohrstutzen (15) drehbar in einer Kreisöffnung (14) einer kragenartigen Fassung (G) sitzt, und daß die Fassung (G) undrehbar in der Schiebebahn (S) verschiebbar geführt ist.

5. Ablauf nach Anspruch 4, dadurch gekennzeichnet, daß die Fassung (G) mit einem zur Sichtseite des Abdeckrings (R) bündigen Oberseitenflansch (12) in der im Abdeckring (R) versenkt angeordneten Schiebebahn (S) sitzt.

6. Ablauf nach den Ansprüchen 1 bis 5, dadurch gekennzeichnet, daß an die Schiebebahn (S) unterseitig eine durchgehende Öffnung (9) angrenzt, daß die Schiebebahn (S) in einer Draufsicht zwei parallele gerade Seiten (23) und zwei die geraden Seiten (23) verbindende bogenförmige Seiten (24) und einen ebenen Boden (11) aufweist, daß der Oberseitenflansch (12) der Fassung (G) einen der Schiebebahn (S) in der Form entsprechenden Außenumriß mit einer um das Maß (X) kürzeren Länge zwischen seinen bogenförmigen Seiten (26) hat, daß die Kreisöffnung (14) konzentrisch mit einem die beiden bogenförmigen Seiten (26) des Oberseitenflansches (12) umschreibenden Kreis ist, und daß die durchgehende Öffnung (9) in Schieberichtung größer als die Kreisöffnung (14) der Fassung (G) ist.

7. Ablauf nach Anspruch 6, dadurch gekennzeichnet, daß unterhalb jeder geraden Seite (23) der Schiebebahn (S) in der durchgehenden Öffnung (9) eine hinterschnittene Kante (20') für wenigstens eine an der Fassung (G) außen angeordnete, federnde Rastnase (21) vorgesehen ist, und daß die Fassung (G) mit den Rastnasen (21) von oben her hinter die Kanten (20') eingerastet und gegen Herausheben gesichert ist.

8. Ablauf nach Anspruch 5, dadurch gekennzeichnet, daß der Oberseitenflansch (12) der Fassung (G) in jeder Schiebestellung der Fassung (G) in der Schiebebahn (S) die Öffnung (9) nach außen abdeckt.

9. Ablauf nach Anspruch 4, dadurch gekennzeichnet, daß der Rohrstutzen (15) nach oben herausziehbar in die Kreisöffnung (14) der Fassung (G) eingesteckt ist.

10. Ablauf nach Anspruch 9, dadurch gekennzeichnet, daß der Rohrstutzen (15) mit Rastzungen (19) gegen ein vollständiges Herausziehen nach oben in der Kreisöffnung (14) drehbar verrastet ist.

11. Ablauf nach Anspruch 10, dadurch gekennzeichnet, daß der Rohrstutzen (15) zwischen einer tiefsten Lage, in der der Rastrahmen (17) auf dem Oberseitenflansch (12) der Fassung (G) aufliegt, und einer angehobenen Endlage (T') stufenlos höhenverstellbar ist.

12. Ablauf nach Anspruch 4, dadurch gekennzeichnet, daß zwischen der Außenwand des Rohrstutzens (15) und der Innenwand der Kreisöffnung (14) der Fassung (G) vertikale Rippen (18) vorgesehen sind, vorzugsweise an der Außenwand des Rohrstutzens (15), daß zwischen dem Rohrstutzen (15) und der Kreisöffnung (14) mittels der Rippen (18) ein Reibschluß vorliegt, und daß in Umfangsrichtung zwischen den Rippen (18) Leckkanäle freigehalten werden.

## Claims

1. A drain (A) for a floor or terrace, with a drain body (K) securable in the floor (B), consisting of a collar (1) with a cylindrical receiving recess (5) and a drainpipe with a cover ring (R) insertable in the receiving recess (5) for rotation, and with a grate frame (17) with a rectangular or square outer contour, which is insertable with a pipe socket (15) into the cover ring (R), in which arrangement the outer contour of the grate frame (17) is transversely adjustable relative to the axis (4) of the receiving recess (5), characterized in that the grate frame (17) is held with its pipe socket (15) for displacement in a straight slideway (S) extending horizontally in the cover ring (R).

2. A drain according to claim 1, characterized in that the centre of the contour of the grate frame (17) lies in the median axis (22) of the pipe socket (15), and that the slideway (S) in the cover ring (R) is designed and arranged in such a way that the centre is displaceable to a limited extent between a central position relative to the median axis (4) of the cover ring (R) and an eccentric position towards one side of the median axis (4) of the cover ring (R).

3. A drain according to claim 2, characterized in that the grate frame (17) is capable of transverse displacement by a distance (X) amounting to approximately 20% of the nominal width (W) of the drainpipe (3) of the drain body (K).

4. A drain according to claims 1 and 2, characterized in that the pipe socket (15) is seated for rotation in a circular opening (14) of a collar-type mounting (G), and that the mounting (G) is carried secured against rotation, for displacement in the slideway (S).

5. A drain according to claim 4, characterized in that the mounting (G) is seated in the cover ring (R) in a sunken arrangement by means of a top flange (12) that is flush with the visible side of the cover ring (R).

6. A drain according to claims 1 to 5, characterized in that at its bottom, the slideway (S) is adjoined by a through opening (9), that in a top view, the slideway (S) has two parallel straight sides (23) and two arcuate sides (24) connecting the straight sides (23) and a flat bottom (11), that the top flange (12) of the mounting (G) has an outer contour corresponding in shape to the slideway (S) with a length between its arcuate sides (26) shorter by the distance (X), that the circular opening (14) is concentric with a circle circumscribing the two arcuate sides (26) of the top flange (12), and that the through opening (9) is larger in the sliding direction than the circular opening (14) of the mounting (G).

7. A drain according to claim 6, characterized in that below each straight side (23) of the slideway (S), provision is made in the through opening (9) for an undercut edge (20') for at least one resilient engagement projection (21) arranged on the mounting (G) on the outside, and that the mounting (G) is engaged from the top behind the edges (20') by means of the engagement projections (21), and is secured against extraction.

8. A drain according to claim 5, characterized in that the top flange (12) of the mounting (G) covers the opening (9) towards the outside in each sliding position of the mounting (G) in the slideway (S).

9. A drain according to claim 4, characterized in that the pipe socket (15) is inserted into the circular opening (14) of the mounting (G) with the facility for upward extraction.

10. A drain according to claim 9, characterized in that the pipe socket (15) is engaged against complete upward extraction by means of engagement tongues (19), for rotation in the circular opening (14).

11. A drain according to claim 10, characterized in that the pipe socket (15) can be continuously adjusted in height between a lowermost position, wherein the grate frame (17) bears on the top flange (12) of the mounting (G), and a final raised position (T').

12. A drain according to claim 4, characterized in that between the outer wall of the pipe socket (15) and the inner wall of the circular opening (14) of the mounting (G), provision is made for vertical ribs (18), preferably on the outer wall of the pipe socket (15), that a friction fit is provided between the pipe socket (15) and the circular opening (14) by means of the ribs (18), and that leakage channels are kept free in the peripheral direction between the ribs (18).

## Revendications

1. Bouche d'écoulement (A) pour sol ou terrasse, munie d'un corps (K) de bouche d'écoulement pouvant être assujetti dans le sol (B) et constitué par un col (1) avec un évidement récepteur cylindrique (5) et une tubulure d'écoulement, d'une bague de recouvrement (12) pouvant être placée dans l'évidement récepteur de façon à pouvoir tourner, et d'un cadre de grille (17) à contour extérieur rectangulaire ou carré pouvant être mis en place dans la bague de recouvrement (R) avec une tubulure (15) de façon à pouvoir tourner, le contour extérieur du cadre de grille (17) étant déplaçable transversalement par rapport à l'axe (4) de l'évidement récepteur (5), caractérisé en ce que le cadre de grille (17) avec sa tubulure (15) est retenu de manière à pouvoir coulisser dans une voie de coulissement rectiligne (S) s'étendant horizontalement dans la bague de recouvrement (R).

2. Bouche d'écoulement selon la revendication 1, caractérisée en ce que le centre du contour du cadre de grille (17) se trouve dans l'axe central (22) de la tubulure (15) et en ce que la voie de coulissement (S) dans la bague de recouvrement (R) est réalisée et disposée de telle manière que le milieu entre une position centrée par rapport à l'axe médian (4) de la bague de recouvrement (R) et une position excentrée d'un côté de l'axe central (4) de la bague de recouvrement (R) est déplaçable de façon limitée.

3. Bouche d'écoulement selon la revendication 2, caractérisée en ce que le cadre de grille (17) peut être déplacé transversalement d'une quantité (X) qui est égale à environ 20 % de la largeur nominale (W) de la tubulure d'écoulement (3) du corps (K) de la bouche d'écoulement.

4. Bouche d'écoulement selon la revendication 1 ou 2, caractérisée en ce que la tubulure (15) est disposée, de manière à pouvoir tourner, dans une ouverture circulaire (14) d'une monture (G) en forme de col et en ce que la monture (G) est guidée de façon à pouvoir coulisser dans la voie de coulissement (S) sans pouvoir tourner.

5. Bouche d'écoulement selon la revendication 4, caractérisée en ce que la monture (G) se trouve avec une bride de dessus (12), placée au ras du côté visible de la bague de recouvrement (R), dans la voie de coulissement (S) noyée dans la bague de recouvrement (R).

6. Bouche d'écoulement selon l'une quelconque des revendications précédentes, caractérisée en ce qu'à la voie de coulissement (S) est contigue, du côté inférieur de cette dernière, une ouverture continue (9), en ce que la voie de coulissement (S) présente, en vue de dessus, deux côtés rectilignes parallèles (23) et deux côtés incurvés (24), reliant les deux côtés rectilignes (23) entre eux, et un fond plat (11), en ce que la bride de dessus (12) de la monture (G) présente un contour extérieur correspondant dans sa forme à la voie de coulissement (S) et présentant une longueur, plus courte de la quantité (X), entre ses côtés incurvés (26), en ce que l'ouverture circulaire (14) est concentrique à un cercle circonscrivant les deux côtés incurvés (26) de la bride de dessus (12) et en ce que l'ouverture continue (9) est plus grande, dans la direction de coulissement, que l'ouverture (14) du cercle de la monture (G).

7. Bouche d'écoulement selon la revendication 6, caractérisée en ce qu'au-dessous de chaque côté rectiligne (23) de la voie de coulissement (S) est prévu, dans l'ouverture continue (9), un bord (20') en contre-dépouille pour au moins un nez de mise en prise à ressort (21) disposé extérieurement sur la monture (G) et en ce que la monture (G) avec les nez de mise en prise (21) est encastrée d'en haut derrière les bords (20') et est empêchée d'en être retirée par soulèvement.

8. Bouche d'écoulement selon la revendication 5, caractérisée en ce que la bride de dessus (12) de la monture (G) recouvre, dans chaque position de coulissement de la monture (G) dans la voie de coulissement (S), l'ouverture (9) extérieurement.

9. Bouche d'écoulement selon la revendication 4, caractérisée en ce que la tubulure (15) est mise en place dans l'ouverture circulaire (14) de la monture (G) de façon à pouvoir en être extraite vers le haut.

10. Bouche d'écoulement selon la revendication 9, caractérisée en ce que la tubulure (15), tout en pouvant tourner dans l'ouverture circulaire (14), est mise en prise au moyen de languettes d'arrêt (19) de façon à ne pas pouvoir être extraite complètement vers le haut.

11. Bouche d'écoulement selon la revendication 10, caractérisée en ce que la tubulure (15) est réglable en hauteur de façon continue entre une position la plus basse dans laquelle le cadre de grille (17) prend appui sur la bride de dessus (12) de la monture (G) et une position terminale soulevée (T').

12. Bouche d'écoulement selon la revendication 4, caractérisée en ce qu'entre la paroi extérieure de la tubulure (15) et la paroi intérieure de l'ouverture circulaire (14) de la monture (G) sont prévues des nervures verticales (18), de préférence sur la paroi extérieure de la tubulure (15), en ce qu'il y a ajustement frottant entre la tubulure (15) et l'ouverture circulaire (14) au moyen des nervures (18) et en ce que des canaux de fuite restent libres dans la direction périphérique entre les nervures (18).
